# EUROPÄISCHE PATENTSCHRIFT

(11) **EP 3 464 730 B1**
(45) Veröffentlichungstag und Bekanntmachung des Hinweises auf die Patenterteilung: **02.12.2020**
(21) Anmeldenummer: 17737202.6
(22) Anmeldetag: 26.05.2017
(51) Int. Cl.: E01F 15/08

(54) **FAHRSPURTRENNEINRICHTUNG**
LANE-SEPARATING DEVICE
DISPOSITIF DE SÉPARATION POUR VOIES DE CIRCULATION

(30) Priorität: 31.05.2016 DE 102016006697
(43) Veröffentlichungstag der Anmeldung: 10.04.2019
(73) Patentinhaber: Hermann Spengler GmbH & Co. KG, 73479 Ellwangen (DE)
(72) Erfinder: SPENGLER, Bernd E., 73479 Ellwangen/Jagst (DE)
(74) Vertreter: Dziewior, Joachim
(86) Internationale Anmeldenummer: PCT/DE2017/000144
(87) Internationale Veröffentlichungsnummer: WO 2017/206968

(56) Entgegenhaltungen:
- WO-A1-2010/057232
- DE-A1-102007 006 745
- DE-A1-102007 006 746

## Beschreibung

Die Erfindung betrifft eine Fahrspurtrenneinrichtung zum Rückhalten, Zurückleiten und/oder Abbremsen von von der Fahrbahn abkommenden Fahrzeugen, bestehend aus entlang der Fahrbahn oder zwischen deren Fahrspuren anzuordnenden, in Längsrichtung aneinandergereihten und miteinander in Verbindung stehenden Trennelementen, insbesondere Betonelementen, von untereinander vorzugsweise gleicher Gestalt, die an ihren quer zur Längsrichtung ausgerichteten Stirnflächen mit Verbindungsgliedern versehen sind, die im Inneren der Trennelemente über Bewehrungselemente verankert sind, wobei die Verbindungsglieder bei stirnseitig dicht aneinandergestellten Trennelementen ineinandergreifen und dazu jedes Verbindungsglied ein im Querschnitt J-förmiges, dadurch einen Haken bildendes Verankerungselement aufweist, das an seiner dem Haken abgewandten Seite ein dem freien Hakenende gegenüberstehendes Halteprofil trägt, wobei der Raum zwischen dem Halteprofil und dem Verankerungselement eine Aufnahmekammer für das Verankerungselement des angrenzenden Trennelements bildet.

Derartige Fahrspurtrenneinrichtungen sind sowohl aus der Praxis bekannt als auch in druckschriftlicher Form vorbeschrieben worden, beispielsweise in der DE 10 2007 006 746. Diese Fahrspurtrenneinrichtungen haben sich grundsätzlich sehr bewährt, allerdings zeigt sich in der Praxis regelmäßig, dass im Falle einer Fahrzeugkollision die zwischen den Trennelementen auftretenden Haltekräfte sehr punktuell angreifen, wodurch einerseits die maximal mögliche Belastung eingeschränkt wird, andererseits die eingesetzten Materialien hinsichtlich ihrer Belastungsfähigkeit sehr hoch ausgelegt sein müssen. Eine ähnliche Trenneinrichtung zeigt die WO 2010/057232 A1, bei der das Verankerungselement mit einer kopfartigen Verbreiterung versehen ist.

Hiervon ausgehend liegt der Erfindung die Aufgabe zu Grunde, eine Fahrspurtrenneinrichtung der eingangs genannten Art dahingehend zu verbessern, dass die im Falle einer Fahrzeugkollision auftretenden Haltekräfte gleichmäßiger verteilt, insbesondere auf mehrere Belastungspunkte verteilt werden.

Diese Aufgabe wird nach der Erfindung dadurch gelöst, dass das Verankerungselement im hakenförmig ausgebildeten Bereich eine radial nach außen vorstehende Abstützleiste aufweist, die sich im Bereich des Fußpunkts der Verbindungszone zwischen Verankerungselement und Halteprofil des Verbindungsglieds des jeweils angrenzenden Trennelements abstützt.

Der durch die Erfindung erreichte Vorteil besteht im wesentlichen darin, dass die im Kollisionsfall aufzunehmenden Kräfte nicht allein im Bereich des J-förmigen Hakens auftreten, sondern auch in den hiervon entfernt liegenden Anlagepunkten der Abstützleiste. Ein weiterer Vorteil dieser Gestaltung liegt darin, dass der durch eine Fahrzeugkollision auftretende, zunächst kraftfrei zulässige Verstellwinkel zwischen zwei Trennelementen präziser einstellbar ist.

Als vorteilhaft hat es sich hierbei herausgestellt, wenn die Abstützleiste im Scheitelbereich des Hakens angeschlossen ist und schräg in gleicher Richtung wie das Halteprofil vorsteht.

Weiter empfiehlt es sich im Rahmen der Erfindung, dass die Abstützleiste und das Halteprofil eben ausgebildet und im wesentlichen parallel zueinander ausgerichtet sind.

Als ebenfalls vorteilhaft und daher im Rahmen der Erfindung bevorzugt hat es sich herausgestellt, wenn der an das Bewehrungselement anschließende Teil des Verankerungselements geradlinig verläuft und parallel zum Verankerungselement ausgerichtet ist, wodurch eine ebene Wand in der Aufnahmekammer gebildet wird.

Weiter ist es zweckmäßig, wenn die Außenseite des J-förmigen Hakens und das freie Ende der Abstützleiste in einer gemeinsamen, zur ebenen Wand der Aufnahmekammer parallelen Ebene liegen. Dadurch kann vorteilhafterweise erreicht werden, dass die Aufnahmekammer den J-förmigen Haken sowie die Abstützleiste im wesentlichen formschlüssig, jedoch mit einem allseitig verbleibenden, im wesentlichen gleichmäßig breiten Spalt aufnimmt. Dadurch wird einerseits erreicht, dass die Trennelemente bei ihrer Aufstellung leicht ineinander eingefahren werden können, im Übrigen im Kollisionsfall eine geringfügige Verschiebung erlauben, bis dann die Rückhaltekräfte eine weitere Verschiebung verhindern.

Weiter ist im Rahmen der Erfindung vorgesehen, dass auf der dem Halteprofil abgewandten Seite ein einen Anschlag bildender Vorsprung angeordnet ist. Dieser Vorsprung bildet gemeinsam mit dem freien Ende der Abstützleiste eine definierte Anlagefläche für die Innenwand der Schalung beim Gießen der Trennelemente. Dadurch wird eine hohe Genauigkeit beim Einbau bzw. Eingießen der Verbindungsglieder in das Trennelement erreicht.

Um im Übrigen die Handhabung der Trennelemente insbesondere beim Aufbau einer Fahrspurtrenneinrichtung zu erleichtern, sind die im Querschnitt des Verbindungsglieds gesehen ecken- bzw. kantenförmigen Bereiche verrundet ausgebildet.

Weiter empfiehlt es sich im Hinblick auf eine maximale Festigkeit, dass das Verbindungsglied bei seiner Herstellung keinerlei Kaltverformung unterworfen ist.

Um hier weiter eine hohe Festigkeit zu erreichen, empfiehlt es sich, dass das Verbindungsglied durch Strangpressen hergestellt ist. Insbesondere ist es hierbei angezeigt, dass das Verbindungsglied aus Stahl stranggepresst ist.

Im folgenden wird die Erfindung an einem in der Zeichnung dargestellten Ausführungsbeispiel näher dargestellt; es zeigen:
- Fig. 1: einen Querschnitt durch zwei miteinander verbundene Trennelemente einer Fahrspurtrenneinrichtung mit nur angedeuteten Trennelementen,
- Fig. 2: eine perspektivische Darstellung zweier miteinander verbundener Verbindungsglieder,
- Fig. 3: die Anordnung eines Verbindungsglieds innerhalb einer Schalung beim Gießen eines Trennelements.

Die in der Zeichnung durch nur teilweise Darstellung zweier Trennelemente 1 angedeutete Fahrspurtrenneinrichtung dient zum Zurückhalten, Zurückleiten und/oder Abbremsen von Fahrzeugen, die von der Fahrbahn abkommen. Derartige Fahrspurtrenneinrichtungen werden entlang der Fahrbahn oder zwischen deren Fahrspuren angeordnet und aus in Längsrichtung aneinandergereihten und miteinander in Verbindung stehenden Trennelementen 1 aufgebaut.

Üblicherweise bestehen diese Trennelemente 1 aus Beton und sind vorzugsweise von untereinander gleicher Gestalt. An ihren quer zur Längsrichtung ausgerichteten Stirnflächen sind sie mit Verbindungsgliedern 3 versehen, die im Inneren der Trennelemente 1 über nicht näher dargestellte Bewehrungselemente verankert sind. Bei stirnseitig dicht aneinander gestellten Trennelementen 1 greifen dabei die Verbindungsglieder 3 ineinander, wozu jedes Verbindungsglied 3 ein im Querschnitt J-förmiges, dadurch einen Haken bildendes Verankerungselement 4 aufweist. An seiner dem Haken abgewandten Seite trägt das Verankerungselement 4 ein dem freien Hakenende gegenüberstehendes Halteprofil 5, wobei der Raum zwischen dem Halteprofil 5 und dem Verankerungselement 4 eine Aufnahmekammer 6 für das Verankerungselement 4 des angrenzenden Trennelements 1 bildet.

Weiter weist das Verankerungselement 4 im hakenförmig ausgebildeten Bereich eine radial nach außen vorstehende Abstützleiste 7 auf, die sich im Bereich des Fußpunkts 8 der Verbindungszone zwischen Verankerungselement 4 und Halteprofil 5 des Verbindungsglieds 3 des jeweils angrenzenden Trennelements 1 abstützt.

Wie sich im einzelnen aus der Fig. 1 ergibt, entsteht durch die Abstützleiste 7 jeweils ein zusätzlicher Krafteinleitungspunkt, so dass gegenüber den aus dem Stand der Technik bekannten Konstruktionen nicht nur ein Krafteinleitungspunkt (bei 10), sondern zwei zusätzliche (bei 11) vorhanden sind. Durch diese räumliche Trennung entstehen insbesondere durch deren gegenseitige Abstände geringere Drehmomente, wodurch die bisher punktuell sehr hohen Belastungen deutlich verringert werden können. Weiter lässt die Fig. 1 erkennen, dass durch diese konstruktive Gestaltung auf wesentlich genauere Weise ein freier zulässiger Verstellwinkel zwischen zwei Trennelementen 1 einstellbar ist, bis dann eine Kraftableitung und damit eine Rückhaltung über die einzelnen Krafteinwirkungspunkte erfolgt.

Wie sich weiter aus der Zeichnung ergibt, ist die Abstützleiste 7 im Scheitelbereich des Hakens angeschlossen und steht schräg in gleicher Richtung wie das Halteprofil 5 vor. Dabei sind die Abstützleiste 7 und das Halteprofil 5 eben ausgebildet und im wesentlichen parallel zueinander ausgerichtet.

Der an das Bewehrungselement anschließende Teil des Verankerungselements 4 verläuft geradlinig und ist parallel zum Verankerungselement 4 ausgerichtet, wodurch in der Aufnahmekammer 6 eine ebene Wand gebildet wird. In entsprechender Weise liegen die Außenseite des J-förmigen Hakens und das freie Ende der Abstützleiste 7 in einer gemeinsamen, zur ebenen Wand der Aufnahmekammer 6 parallelen Ebene.

Die Aufnahmekammer 6 nimmt jeweils den J-förmigen Haken sowie die Abstützleiste 7 im wesentlichen formflüssig auf, wobei jedoch allseitig ein im wesentlichen gleichmäßig breiter Spalt verbleibt, der einerseits das erforderliche Spiel beim gegenseitigen Einfahren der Trennelemente 1 sicherstellt und im Kollisionsfall einen geringen freien Verstellwinkel zwischen zwei Elementen ermöglicht.

Auf der dem Halteprofil 5 abgewandten Seite ist ein einen Anschlag bildender Vorsprung 12 vorgesehen, der gemeinsam mit dem freien Ende der Abstützleiste 7 eine definierte Anlage innerhalb eines Schalungselements bildet - wie dies in Fig. 3 zu sehen ist - und so paßgenaue Ausrichtung beim Gießen der Trennelemente 1 sicherstellt. Die Ausrichtung kann dabei durch einen Spannstift 9 gesichert werden.

Die im Querschnitt des Verbindungselements gesehen ecken- bzw. kantenförmigen Bereiche sind verrundet ausgebildet, um auch hierdurch das Einfahren der Trennelemente 1 zu erleichtern.

Im Übrigen ist es wichtig, dass das Verbindungselement bei seiner Herstellung keinerlei Kaltverformung unterworfen wird, da dies häufig zu Materialschwäche im verformten Bereich führen kann. Dabei ist es insbesondere günstig, wenn das Verbindungsglied 3 durch Strangpressen hergestellt und - um die geforderte Festigkeit aufzuweisen - aus Stahl stranggepresst ist.

## Patentansprüche

1. Fahrspurtrenneinrichtung zum Rückhalten, Zurückleiten und/oder Abbremsen von von der Fahrbahn abkommenden Fahrzeugen, bestehend aus entlang der Fahrbahn oder zwischen deren Fahrspuren anzuordnenden, in Längsrichtung aneinandergereihten und miteinander in Verbindung stehenden Trennelementen (1), insbesondere Betonelementen, von untereinander vorzugsweise gleicher Gestalt, die an ihren quer zur Längsrichtung ausgerichteten Stirnflächen mit Verbindungsgliedern (3) versehen sind, die im Inneren der Trennelemente (1) über Bewehrungselemente verankert sind, wobei die Verbindungsglieder (3) bei stirnseitig dicht aneinandergestellten Trennelementen (1) ineinandergreifen und dazu jedes Verbindungsglied (3) ein in einem parallel zu der Ebene der Fahrbahn verlaufender Querschnitt J-förmiges,
dadurch einen Haken bildendes Verankerungselement (4) aufweist, das an seiner dem Haken abgewandten Seite ein dem freien Hakenende gegenüberstehendes Halteprofil (5) trägt, wobei der Raum zwischen dem Halteprofil (5) und dem Verankerungselement (4) eine Aufnahmekammer (6) für das Verankerungselement (4) des angrenzenden Trennelements (1) bildet, **dadurch gekennzeichnet, daß** das Verankerungselement (4) im hakenförmig ausgebildeten Bereich eine radial nach außen vorstehende Abstützleiste (7) aufweist, die sich im Bereich des Fußpunkts (8) der Verbindungszone zwischen Verankerungselement (4) und Halteprofil (5) des Verbindungsglieds (3) des jeweils angrenzenden Trennelements (1) abstützt.

2. Fahrspurtrenneinrichtung nach Anspruch 1, **dadurch gekennzeichnet, daß** die Abstützleiste (7) im Scheitelbereich des Hakens angeschlossen ist und schräg in gleicher Richtung wie das Halteprofil (5) vorsteht.

3. Fahrspurtrenneinrichtung nach Anspruch 1 oder 2, **dadurch gekennzeichnet, daß** die Abstützleiste (7) und das Halteprofil (5) eben ausgebildet und im wesentlichen parallel zueinander ausgerichtet sind.

4. Fahrspurtrenneinrichtung nach einem der Ansprüche 1 bis 3, **dadurch gekennzeichnet, daß** der an das Bewehrungselement anschließende Teil des Verankerungselements (4) geradlinig verläuft und parallel zum Verankerungselement (4) ausgerichtet ist, wodurch eine ebene Wand in der Aufnahmekammer (6) gebildet wird.

5. Fahrspurtrenneinrichtung nach einem der Ansprüche 1 bis 4, **dadurch gekennzeichnet, daß** die Außenseite des J-förmigen Hakens und das freie Ende der Abstützleiste (7) in einer gemeinsamen, zur ebenen Wand der Aufnahmekammer (6) parallelen Ebene liegen.

6. Fahrspurtrenneinrichtung nach einem der Ansprüche 1 bis 5, **dadurch gekennzeichnet, daß** die Aufnahmekammer (6) den J-förmigen Haken sowie die Abstützleiste (7) im wesentlichen formschlüssig, jedoch mit einem allseitig verbleibenden, im wesentlichen gleichmäßig breiten Spalt aufnimmt.

7. Fahrspurtrenneinrichtung nach einem der Ansprüche 1 bis 6, **dadurch gekennzeichnet, daß** auf der dem Halteprofil (5) abgewandten Seite ein einen Anschlag bildender Vorsprung (12) angeordnet ist.

8. Fahrspurtrenneinrichtung nach einem der Ansprüche 1 bis 7, **dadurch gekennzeichnet, daß** die im Querschnitt des Verbindungsglieds (3) gesehen ecken- bzw. kantenförmigen Bereiche verrundet ausgebildet sind.

9. Fahrspurtrenneinrichtung nach einem der Ansprüche 1 bis 8, **dadurch gekennzeichnet, daß** das Verbindungsglied (3) bei seiner Herstellung keinerlei Kaltverformung unterworfen ist.

10. Fahrspurtrenneinrichtung nach einem der Ansprüche 1 bis 8, **dadurch gekennzeichnet, daß** das Verbindungsglied (3) durch Strangpressen hergestellt ist.

11. Fahrspurtrenneinrichtung nach einem der Ansprüche 1 bis 8, **dadurch gekennzeichnet, daß** das Verbindungsglied (3) aus Stahl stranggepresst ist.

## Claims

1. A lane separating device for restraining, guiding back and/or decelerating vehicles coming off the carriageway, comprising separating elements (1), in particular concrete elements, preferably of the same shape, which are to be arranged along the carriageway or between the lanes thereof and which are arranged in a row with each other in a longitudinal direction and are connected to one another and at their end faces oriented transversely to the longitudinal direction are provided with connecting members (3) which are anchored in the interior of the separating elements (1) by way of reinforcing elements, wherein the connecting members (3) engage into each other when the separating elements (1) are placed close together at the ends and for that purpose each connecting member (3) has an anchoring element (4) which is J-shaped in a cross-section extending parallel to the plane of the carriageway and thereby forms a hook and which at its side remote from the hook has a holding profile (5) opposite the free hook end, wherein the space between the holding profile (5) and the anchoring element (4) forms a receiving chamber (6) for the anchoring element (4) of the adjoining separating element (1), **characterised in that** the anchoring element (4) in the hook-shaped region has a radially outwardly projecting support strip (7) which is disposed in the region of the foot point (8) of the connecting zone between the anchoring element (4) and the holding profile (5) of the connecting member (3) of the respective adjoining separating element (1).

2. A lane separating device according to claim 1 **characterised in that** the support strip (7) is connected in the apex region of the hook and projects inclinedly in the same direction as the holding profile (5).

3. A lane separating device according to claim 1 or claim 2 **characterised in that** the support strip (7) and the holding profile (5) are flat and are oriented substantially parallel to each other.

4. A lane separating device according to one of claims 1 to 3 **characterised in that** the part of the anchoring element (4) adjoining the reinforcement element extends in a straight line and is oriented parallel to the anchoring element (4), whereby a flat wall is formed in the receiving chamber (6).

5. A lane separating device according to one of claims 1 to 4 **characterised in that** the outside of the J-shaped hook and the free end of the support strip (7) lie in a common plane parallel to the flat wall of the receiving chamber (6).

6. A lane separating device according to one of claims 1 to 5 **characterised in that** the receiving chamber (6) receives the J-shaped hook and the support strip (7) in substantially positively locking relationship but with a substantially uniformly wide gap remaining on all sides.

7. A lane separating device according to one of claims 1 to 6 **characterised in that** a projection (12) forming an abutment is arranged on the side remote from the holding profile (5).

8. A lane separating device according to one of claims 1 to 7 **characterised in that** the regions which are corner-shaped or edge-shaped in the cross section of the connecting member (3) are rounded.

9. A lane separating device according to one of claims 1 to 8 **characterised in that** the connecting member (3) is not subjected to any cold deformation upon manufacture thereof.

10. A lane separating device according to one of claims 1 to 8 **characterised in that** the connecting member (3) is produced by extrusion.

11. A lane separating device according to one of claims 1 to 8 **characterised in that** the connecting member (3) is extruded from steel.

## Revendications

1. Dispositif de séparation pour voies de circulation servant à retenir, ramener et/ou freiner des véhicules quittant la chaussée, constitué d'éléments de séparation (1), en particulier d'éléments en béton, de préférence de forme identique les uns avec les autres, destinés à être agencés le long de la chaussée ou entre les voies de circulation de celle-ci, juxtaposés dans la direction longitudinale et reliés les uns aux autres, lesquels éléments sont pourvus sur leurs faces frontales orientées transversalement à la direction longitudinale d'organes de liaison (3) qui sont ancrés à l'intérieur des éléments de séparation (1) par le biais d'éléments d'armature, les organes de liaison (3) s'imbriquant les uns dans les autres lorsque les éléments de séparation (1) sont posés frontalement tout près les uns des autres (1) et à cet effet chaque organe de liaison (3) présente un élément d'ancrage (4) en forme de J dans une section transversale s'étendant parallèlement au plan de la chaussée, formant ainsi un crochet, lequel élément porte sur sa face opposée au crochet un profilé de retenue (5) en regard de l'extrémité libre du crochet, l'espace entre le profilé de retenue (5) et l'élément d'ancrage (4) formant une chambre de réception (6) pour l'élément d'ancrage (4) de l'élément de séparation (1) adjacent, **caractérisé en ce que** l'élément d'ancrage (4) présente dans la zone en forme de crochet une baguette d'appui (7) faisant saillie radialement vers l'extérieur et qui s'appuie au niveau de la base (8) de la zone de liaison entre l'élément d'ancrage (4) et le profilé de retenue (5) de l'organe de liaison (3) de l'élément de séparation (1) adjacent.

2. Dispositif de séparation pour voies de circulation selon la revendication 1, **caractérisé en ce que** la baguette d'appui (7) est raccordée au niveau de la pointe du crochet et fait saillie de manière inclinée dans la même direction que le profilé de retenue (5).

3. Dispositif de séparation pour voies de circulation selon la revendication 1 ou 2, **caractérisé en ce que** la baguette d'appui (7) et le profilé de retenue (5) sont formés de manière plane et orientés sensiblement parallèlement l'un à l'autre.

4. Dispositif de séparation pour voies de circulation selon une des revendications 1 à 3, **caractérisé en ce que** la partie de l'élément d'ancrage (4) qui se raccorde à l'élément d'armature s'étend de manière rectiligne et est orientée parallèlement à l'élément d'ancrage (4), ce qui permet de former une paroi plane dans la chambre de réception (6).

5. Dispositif de séparation pour voies de circulation selon une des revendications 1 à 4, **caractérisé en ce que** la face extérieure du crochet en forme de J et l'extrémité libre de la baguette d'appui (7) sont situées dans un plan commun parallèle à la paroi plane de la chambre de réception (6).

6. Dispositif de séparation pour voies de circulation selon une des revendications 1 à 5, **caractérisé en ce que** la chambre de réception (6) reçoit le crochet en forme de J et la baguette d'appui (7) sensiblement par complémentarité de forme, mais avec une large fente sensiblement uniforme et qui reste de tous les côtés.

7. Dispositif de séparation pour voies de circulation selon une des revendications 1 à 6, **caractérisé en ce que** sur la face opposée au profilé de retenue (5) est disposée une saillie (12) formant une butée.

8. Dispositif de séparation pour voies de circulation selon une des revendications 1 à 7, **caractérisé en ce que** les zones en forme de coin ou d'arête si l'on regarde dans la coupe transversale de l'organe de liaison (3) sont formées de manière arrondie.

9. Dispositif de séparation pour voies de circulation selon une des revendications 1 à 8, **caractérisé en ce que** l'organe de liaison (3) n'est pas soumis à une quelconque déformation à froid lors de sa fabrication.

10. Dispositif de séparation pour voies de circulation selon une des revendications 1 à 8, **caractérisé en ce que** l'organe de liaison (3) est fabriqué par moulage par extrusion.

11. Dispositif de séparation pour voies de circulation selon une des revendications 1 à 8, **caractérisé en ce que** l'organe de liaison (3) est moulé par extrusion à partir d'acier.
